# EUROPÄISCHE PATENTANMELDUNG

(11) **EP 2 112 720 A1**
(43) Veröffentlichungstag der Anmeldung: **28.10.2009**
(21) Anmeldenummer: 09158771.7
(22) Anmeldetag: 24.04.2009
(51) Int. Cl.: H01R 13/447, H01R 13/52

(54) **Buchsenverschlusssystem**

(30) Priorität: 25.04.2008 DE 102008020923
(71) Anmelder: Gigaset Communications GmbH, 81379 München (DE)
(72) Erfinder: Flores, Stephan, 46395, Bocholt (DE); Westhoff, Ludger, 46354, Südlohn (DE); Kanders, Michael, 44795, Bochum (DE)
(74) Vertreter: Michalski Hüttermann & Partner Patentanwälte

(57) **Zusammenfassung**

Es wird ein Buchsenverschlusssystem vorgeschlagen, das in der Buchsenverschlussposition eine Blickdichtigkeit für ein in einer Buchsenöffnung (3) angeordnetes Buchsenbauteil (4) bietet, wobei ein Buchsenöffnungsstopfen (8) verwendet ist, der unverlierbar und trotzdem einfach zu montieren ist. Erfindungsgemäß weist die Buchsenöffnung (3) neben einer Öffnung (5) für die Erreichbarkeit des mit der Buchsenöffnung (3) in Zusammenhang stehenden Buchsenbauteils (4) eine darüber hinausgehende Öffnung (9) auf mit einer Weite, die kleiner ist als eine Weite der für die Erreichbarkeit des Buchsenbauteils (4) vorgesehenen Öffnung (5). Weiter weist der Buchsenöffnungsstopfen (8) einen im montierten oder im montierten und handgchabtcn Zustand durch die hinausgehende Öffnung (9) hindurch ragenden Arm (10) auf, an dessen freiem Ende ein Sperrteil (11) in der Weise angebunden ist, dass das Sperrteil (11) nur durch die Öffnung (5) für die Erreichbarkeit des Buchsenbauteils (4) und nur solange diese Öffnung (5) vom Buchsenbauteil (4) durch noch nicht erfolgte Montage einer Flachbaugruppe (6) mit diesem Buchsenbauteil (4) noch nicht belegt ist hindurch beförderbar ist.

## Beschreibung

Die Erfindung betrifft ein Buchsenverschlusssystem gemäß dem Oberbegriff des Anspruchs 1.

Beispielsweise in Kommunikationsendgeräten, genauer beispielsweise in einem Gehäuseteil eines solchen Kommunikationsendgeräts, ist innerhalb einer zugehörigen Buchsenöffnung beziehungsweise durch eine zugehörige Buchsenöffnung hindurch erreichbar ein Buchsenbauteil verbaut, an das von außerhalb des Kommunikationsendgeräts beziehungsweise des betreffenden Gehäuseteils beispielsweise ein Kopfhörer anschließbar ist.

Allgemein bekannt ist, dass das Buchsenbauteil auf einer zum Kommunikationsendgerät gehörenden Flachbaugruppe montiert ist, und zwar in einer solchen Weise, dass bei der Montage der Flachbaugruppe in das Kommunikationsendgerät hinein das Buchsenbauteil gleichzeitig in eine Lage positioniert ist, in der es wie oben beschrieben erreichbar ist.

Nachteilig bei einer solchen Konstruktion ist, dass die Buchsenöffnung beziehungsweise das damit in Zusammenhang stehende Buchsenbauteil ohne weitere Maßnahmen ungehindert wahrzunehmen ist.

Allgemein bekannt in diesem Zusammenhang ist, einen Buchsenöffnungsstopfen vorzusehen, der von außerhalb des betreffenden Kommunikationsendgeräts beziehungsweise des betreffenden Gehäuseteils in die betreffende Buchsenöffnung bei gleichzeitigem Verschließen der Buchsenöffnung hinein platzierbar ist. Umgekehrt, wie eingangs schon erwähnt, ist bei Herausbewegtem Buchsenöffnungsstopfen aus der Buchsenöffnung das Buchsenbauteil von außerhalb des Gehäuseteils durch die Buchsenöffnung hindurch oder innerhalb der Buchsenöffnung erreichbar.

Damit ist für den Buchsenöffnungsstopfen eine Handhabung in einer solchen Weise gegeben, dass bei nicht Benötigen des Buchsenbauteils der Buchsenöffnungsstopfen bei gleichzeitigem Verschließen der Buchsenöffnung in die Buchsenöffnung hinein platziert ist, und bei Benötigen des Buchsenbauteils der Buchsenöffnungsstopfen aus der Buchsenöffnung wenigstens soweit heraus bewegt und gegebenenfalls auch weg gelenkt ist, dass das Buchsenbauteil wie eingangs beschrieben erreichbar ist.

In Summe ist daher für eine Buchsenöffnung ein Buchsenverschlusssystem bekannt, das für ein mit der Buchsenöffnung in Zusammenhang stehendes Buchsenbauteil einen blickdichten Verschluss bietet.

Nachteilig hierbei ist, dass der Buchsenöffnungsstopfen nicht unverlierbar ist, da er lediglich in die Buchsenöffnung hinein gesteckt ist und sonst keine Befestigung aufweist.

Aufgabe der vorliegenden Erfindung ist es, ausgehend von einem Buchsenverschlusssystem der eingangs genannten Art, dieses Buchsenverschlusssystem in der Art und Weise technisch zu verbessern, dass es nicht nur eine Blickdichtigkeit für ein betreffendes Buchsenbauteil in einer Buchsenöffnung bietet, sondern auch einen Buchsenöffnungsstopfen hat, der unverlierbar ist. Darüber hinaus soll der Buchsenöffnungsstopfen noch in einer einfachen Weise unverlierbar montierbar sein.

Gelöst wird diese Aufgabe erfindungsgemäß durch ein Buchsenverschlusssystem, das die Merkmale des kennzeichnenden Teils des Anspruchs 1 aufweist.

Danach weist die Buchsenöffnung neben einer Öffnung für die Erreichbarkeit des mit der Buchsenöffnung in Zusammenhang stehenden Buchsenbauteils eine darüber hinausgehende Öffnung auf mit einer Weite, die kleiner ist als eine Weite der für die Erreichbarkeit des Buchsenbauteils vorgesehenen Öffnung. Weiter weist der Buchsenöffnungsstopfen einen im montierten oder im montierten und handgehabten Zustand durch die hinausgehende Öffnung hindurch ragenden Arm auf, an dessen freiem Ende ein Sperrteil in der Weise angebunden ist, dass das Sperrteil nur durch die Öffnung für die Erreichbarkeit des Buchsenbauteils und nur solange diese Öffnung vom Buchsenbauteil durch noch nicht erfolgte Montage der Flachbaugruppe mit diesem Buchsenbauteil noch nicht belegt ist hindurch beförderbar ist.

Damit liegt ein Buchsenverschlusssystem vor, bei dem im montierten Zustand von Flachbaugruppe, Gehäuseteil und montiertem oder montiertem und handgehabtem Buchsenöffnungsstopfen das Sperrteil des Buchsenöffnungsstopfens durch das Buchsenbauteil der Flachbaugruppe zwangsweise in einer solchen Position gehalten, dass ein Lagenwechsel des Sperrteils in eine Lage unmöglich ist, in der das Sperrteil durch die für die Erreichbarkeit des Buchsenbauteils vorgesehenen Öffnung hindurch nach außerhalb des Gehäuseteils beförderbar ist. Auf diese Weise ist der Buchsenöffnungsstopfen, wie gewünscht, unverlierbar montiert.

Weiter ist der Buchsenöffnungsstopfen in einfacher Weise unverlierbar montierbar, weil das Sperrteil des Buchsenöffnungsstopfens ohne weiteres vor der Montage der Flachbaugruppe mit dem Buchsenbauteil durch die für die Erreichbarkeit des Buchsenbauteils vorgesehene Öffnung hindurchführbar ist, anschließend das Sperrteil mit dem daran angebundenen Arm durch die über die für die Erreichbarkeit des Buchsenbauteils vorgesehene Öffnung hinausgehende Öffnung in eine Lage bringbar ist, in der der am Sperrteil angebundene Arm durch die hinausgehende Öffnung hindurch ragt, und zum Schluss das Sperrteil in dieser Lage unmittelbar durch die weitere Montage der Flachbaugruppe mit dem Buchsenbauteil erzwungen haltbar ist.

Ist der Buchsenöffnungsstopfen in die Buchsenöffnung eingesteckt, ist auch durch den erfindungsgemäßen Buchsenöffnungsstopfen der Blick auf das Buchsenbauteil verstellt.

Vorteilhafte Ausgestaltungen der Erfindung sind Gegenstand von Unteransprüchen.

Danach sind der Arm und das Sperrteil in der Weise zusammen und so zusammen mit dem übrigen Buchsenöffnungsstopfen verbunden, dass im montierten Zustand von Flachbaugruppe, Gehäuseteil und montiertem oder montiertem und handgehabtem Buchsenöffnungsstopfen das Sperrteil durch das Buchsenbauteil in einer solchen Lage gehalten ist, dass für das Sperrteil, dem daran angebundenen Arm und dem weiter verbundenen übrigen Buchsenöffnungsstopfen eine Verschiebebewegung in einem vorgegebenen Ausmaß möglich ist.

Durch die Verschiebemöglichkeit kann der Buchsenöffnungsstopfen verliersicher in die Buchsenöffnung hinein und aus der Buchsenöffnung heraus, je nach Bedarf, bewegt werden.

Das Sperrteil selbst kann beispielsweise kugelförmig ausgebildet sein mit einem Kugeldurchmesser einerseits größer als die Weite der über die für die Erreichbarkeit des Buchsenbauteils vorgesehenen Öffnung hinausgehenden Öffnung und andererseits kleiner als die Weite der für die Erreichbarkeit des Buchsenbauteils vorgesehenen Öffnung.

Das Sperrteil kann aber auch beispielsweise als ein Quersteg ausgebildet sein, der in einer Längsposition zur für die Erreichbarkeit des Buchsenbauteils vorgesehenen Öffnung und zur zu dieser Öffnung hinausgehenden Öffnung ein Weitenmaß aufweist, das wenigstens kleiner ist als die Weite der für die Erreichbarkeit des Buchsenbauteils vorgesehenen Öffnung, und der in einer Querposition zur für die Erreichbarkeit des Buchsenbauteils vorgesehenen Öffnung und zur zu dieser Öffnung hinausgehenden Öffnung ein Weitenmaß aufweist, das wenigstens größer ist als die Weite der über die Öffnung für die Erreichbarkeit des Buchsenbauteils hinausgehenden Öffnung.

Ein solcher Buchsenöffnungsstopfen ist durch eine 90°-Verdrehung in die für die Erreichbarkeit des Buchsenbauteils vorgesehene Öffnung hindurchsteckbar, dahinter anschließend zurückschwenkbar und schließlich mit dem daran angebundenen Arm in die über die für die Erreichbarkeit des Buchsenbauteils vorgesehene Öffnung hinausgehende Öffnung verschiebbar. Durch nachfolgende Montage der Flachbaugruppe mit dem Buchsenbauteil ist dann der Quersteg durch das Buchsenbauteil wie gehabt in seiner Position unverlierbar gehalten.

Entsprechendes gilt im Übrigen auch für die Ausgestaltung des Sperrteils in einer Kugelform, wobei hier auf eine Vorabverschwenkung und nachfolgendes Rückverschwenken des Sperrteils in vorteilhafterweise verzichtet werden kann.

In einer weiteren vorteilhaften Ausgestaltung der Erfindung ist für das Sperrteil wenigstens in einer ersten Verschiebe-Endposition von zwei für das Sperrteil möglichen Verschiebe-Endpositionen eine wieder lösbare Rastposition vorgesehen.

Rastpositionen verhindern eine willkürliche Bewegung des Buchsenöffnungsstopfens insbesondere dann, wenn der Buchsenöffnungsstopfen aus der Buchsenöffnung heraus bewegt ist.

In einer anderen vorteilhaften Ausgestaltung der Erfindung ist die Rastposition für das Sperrteil wenigstens in derjenigen Verschiebe-Endposition der für das Sperrteil vorgesehen Verschiebe-Endpositionen möglich, in der der Buchsenöffnungsstopfen in einer maximal möglichen Weise aus der Buchsenöffnung heraus bewegt ist.

Damit ergeben sich für die Handhabung des Buchsenöffnungsstopfens klare Endpositionen, die zudem taktil wahrnehmbar sind.

In einer nochmaligen vorteilhaften Ausgestaltung der Erfindung sind das Sperrteil und die bei maximal möglich heraus bewegtem Buchsenöffnungsstopfen aus der Buchsenöffnung betroffene Rastposition in der Weise aufeinander abgestimmt ausgebildet, dass das Sperrteil für den Buchsenöffnungsstopfen als eine Drehachse und die Rastposition als ein Drehlager für das als Drehachse ausgebildete Sperrteil ausgebildet sind.

Auf diese Weise kann der Buchsenöffnungsstopfen zunächst bis zu einem einrastenden Anschlag aus der Buchsenöffnung heraus und anschließend durch eine Schwenkbewegung noch weiter aus der Zugriffsrichtung des Buchsenbauteils heraus beweg werden.

Umgekehrt kann der Buchsenöffnungsstopfen zum Verschließen der Buchsenöffnung in einfacher Weise zunächst herunter geklappt und anschließend in die Buchsenöffnung hinein geschoben werden.

Zusammengefasst ist der Buchsenöffnungsstopfen nur im unverbauten Zustand zu montieren und wird anschließend durch Montage der Flachbaugruppe mit dem Buchsenbauteil durch das Buchsenbauteil fixiert. Daher kann der Buchsenöffnungsstopfen im verbauten Zustand des betreffenden Gehäuseteils nicht entfernt und kann daher der Buchsenöffnungsstopfen nicht verloren werden.

Nachfolgend wird ein Ausführungsbeispiel der Erfindung anhand einer Zeichnung näher erläutert. Darin zeigen:
- Figur 1:: eine Schnittdarstellung eines in ein Gehäuseteil eines Gehäuses **eines Kommunikationsgeräts eingebauten** Buchsenverschlusssystems gemäß der Erfindung mit einem Buchsenöffnungsstopfen, der in die Buchsenöffnung hinein bewegt ist,
- Figur 2:: **einen Gegenstand gemäß der** **Figur 1** **mit** einem Buchsenöffnungsstopfen, der aus der Buchsenöffnung heraus bewegt und nach oben geklappt ist,
- Figur 3:: ein in den Figuren 1 und 2 verbautes Buchsenbauteil ohne zugehörige Flachbaugruppe in einer Gehäuseinnenansicht,
- Figur 4:: einen in den Figuren 1 und 2 verbauten Buchsenöffnungsstopfen von außen in der in die Buchsenöffnung eingesteckten Position,
- Figuren 5 und 6:: eine jeweilige dreidimensionale Ansicht eines separierten, in den Figuren 1 und 2 verbauten Buchsenöffnungsstopfens,
- Figuren 7 und 8:: eine jeweilige dreidimensionale Gehäuseinnenansicht des Querstegs eines in den Figuren 1 **und** 2 **verbauten** Buchsenöffnungsstopfens jeweils in einer von beiden möglichen Verschiebe-Endpositionen des Buchsenöffnungsstopfens,
- Figur 9:: **eine Außenansicht auf den in der** **Figur 1** **verbauten** Buchsenöffnungsstopfen in einer aus der Buchsenöffnung gezogenen und aufgeklappten Position, und
- Figur 10:: eine Außenansicht auf das in den Figuren 1 und 2 in einer Buchsenöffnung verbaute Buchsenbauteil ohne einen Buchsenöffnungsstopfen.

Im Detail ist in der Figur 1 ein Gehäuseteil 1 gezeigt, das eine Oberschale eines Kommunikationsendgeräts 2 ist.

Das Gehäuseteil 1 weist eine Buchsenöffnung 3 für ein Buchsenbauteil 4 auf.

Für die Erreichbarkeit des Buchsenbauteils 4 von außerhalb des Gehäuseteils 1 durch die Buchsenöffnung 3 hindurch oder innerhalb der Buchsenöffnung 3 weist die Buchsenöffnung 3 eine Öffnung 5 auf, innerhalb der das Buchsenbauteil 4 im montierten Zustand angeordnet ist.

Das Buchsenbauteil 4 ist auf einer Flachbaugruppe 6 zusammen mit anderen elektronischen Bauteilen 7 für die Funktion des Kommunikationsendgeräts 2 montiert. Die Flachbaugruppe 6 ihrerseits ist in das Gehäuseteil 1 montiert. Die Flachbaugruppe 6 ist in das Gehäuseteil 1 in der Weise montiert, dass das Buchsenbauteil 4 innerhalb der Buchsenöffnung 3 durch die Öffnung 5 von außerhalb des Gehäuseteils 1 beziehungsweise des Kommunikationsendgeräts 2 zumindest vom Grundsatz her erreichbar ist.

Weiter ist in der Figur 1 ein Buchsenöffnungsstopfen 8 gezeigt, der zur Montage und zur Handhabung von außerhalb des Gehäuseteils 1 in die Buchsenöffnung 3 des Gehäuseteils 1 bei gleichzeitigem Verschließen der Buchsenöffnung 3 des Gehäuseteils 1 hinein platzierbar ist.

Die zuletzt erwähnte Positionierung des Buchsenöffnungsstopfens 8 ist insbesondere auch in der Figur 4 gezeigt.

Wie insbesondere die Figuren 2 und 9 zeigen, ist das Buchsenbauteil 4 von außerhalb des Gehäuseteils 1 bei Herausbewegtem Buchsenöffnungsstopfen 8 aus der Buchsenöffnung 3 erreichbar.

Die Figur 1 zeigt weiter, wie im Übrigen auch die Figuren 2, 3, 7, 8, 9 und 10, dass die Buchsenöffnung 3 neben der Öffnung 5 für die Erreichbarkeit des mit der Buchsenöffnung 3 in Zusammenhang stehenden Buchsenbauteils 4 eine darüber hinausgehende Öffnung 9 aufweist.

Die hinausgehende Öffnung 9 ist dabei mit einer Weite realisiert, die kleiner ist als die Weite der für die Erreichbarkeit des Buchsenbauteils 4 vorgesehenen Öffnung 5.

Die Figur 1 zeigt, und insbesondere auch die Figuren 2, 3, 5, 6, 7, und 8, dass der Buchsenöffnungsstopfen 8 einen im montierten oder im montierten und handgehabten Zustand durch die hinausgehende Öffnung 9 hindurch ragenden Arm 10 aufweist. Dabei ist an dessen freiem Ende ein Sperrteil 11 in der Weise angebunden, dass das Sperrteil 11 nur durch die Öffnung 5 für die Erreichbarkeit des Buchsenbauteils 4 und nur solange diese Öffnung 5 vom Buchsenbauteil 4 durch noch nicht erfolgte Montage der Flachbaugruppe 6 mit diesem Buchsenbauteil 4 noch nicht belegt ist hindurch beförderbar ist.

Der Arm 10 und das Sperrteil 11 sind in der Weise zusammen und so zusammen mit dem übrigen Buchsenöffnungsstopfen 8 verbunden, dass im montierten Zustand von Flachbaugruppe 6, Gehäuseteil 1 und montiertem oder montiertem und handgehabtem Buchsenöffnungsstopfen 8 das Sperrteil 11 durch das Buchsenbauteil 4 zwangsweise in einer solchen Position gehalten ist, dass für das Sperrteil 11 mit dem damit verbundenen Arm 10 und dem damit wiederum verbundenen übrigen Buchsenöffnungsstopfen 8 eine Verschiebebewegung in einem vorgegebenen Ausmaß möglich ist.

In den Figuren nicht näher dargestellt ist eine Ausgestaltung des Sperrteils 11 in einer Kugelform.

Soweit das Sperrteil 11 in einer Kugelform realisiert ist, weist die Kugelform einen Kugeldurchmesser auf, der größer ist als die Weite der über die für die Erreichbarkeit des Buchsenbauteils 4 vorgesehenen Öffnung 5 hinausgehenden Öffnung 9, und der gleichzeitig kleiner ist als die Weite der für die Erreichbarkeit des Buchsenbauteils 4 vorgesehenen Öffnung 5.

Wie insbesondere in den Figuren 1, 2, 3, 5, 6, 7 und 8 gezeigt ist, ist das Sperrteil 11 im vorliegenden Ausführungsbeispiel als ein Quersteg ausgebildet, der in einer Längsposition zur für die Erreichbarkeit des Buchsenbauteils 4 vorgesehenen Öffnung 5 und zur zu dieser Öffnung 5 hinausgehenden Öffnung 9 ein Weitenmaß aufweist, das wenigstens kleiner ist als die Weite der für die Erreichbarkeit des Buchsenbauteils 4 vorgesehenen Öffnung 5. Gleichzeitig weist das als Quersteg ausgebildete Sperrteil 11 in einer Querposition zur für die Erreichbarkeit des Buchsenbauteils 4 vorgesehenen Öffnung 5 und zur zu dieser Öffnung 5 hinausgehenden Öffnung 9 ein Weitenmaß auf, das wenigstens größer ist als die Weite der über die Öffnung 5 für die Erreichbarkeit des Buchsenbauteils 4 hinausgehenden Öffnung 9.

Insbesondere die Figuren 3, 7 und 8 zeigen, dass für das Sperrteil 11 wenigstens in einer ersten Verschiebe-Endposition 12 von zwei für das Sperrteil 11 möglichen Verschiebe-Endpositionen 12, 13 eine wieder lösbare Rastposition 14 vorgesehen ist.

Gemäß dem vorliegenden Ausführungsbeispiel ist die Rastposition 14 für das Sperrteil 11 wenigstens in derjenigen Verschiebe-Endposition 12 der für das Sperrteil 11 möglichen Verschiebe-Endpositionen 12, 13 vorgesehen ist, in der der Buchsenöffnungsstopfen 8 in einer maximal möglichen Weise aus der Buchsenöffnung 3 (Figuren 7, 2 und 9) heraus bewegt ist.

Dabei sind das Sperrteil 11 und die bei maximal möglichem heraus Bewegen des Buchsenöffnungsstopfens 8 aus der Buchsenöffnung 3 betroffene Rastposition 14 gemäß dem vorliegenden Ausführungsbeispiel in der Weise aufeinander abgestimmt ausgebildet, dass das Sperrteil 11 für den Buchsenöffnungsstopfen 8 als eine Drehachse und die Rastposition 14 als ein Drehlager für das als Drehachse ausgebildete Sperrteil 11 ausgebildet.

## Patentansprüche

1. Buchsenverschlusssystem, umfassend ein Gehäuseteil mit einer Buchsenöffnung, weiter umfassend eine Flachbaugruppe mit einem darauf montierten Buchsenbauteil, und umfassend einen zur Montage und zur Handhabung von außerhalb des Gehäuseteils in die Buchsenöffnung des Gehäuseteils bei gleichzeitigem Verschließen der Buchsenöffnung des Gehäuseteils hinein platzierbaren Buchsenöffnungsstopfen, wobei die Flachbaugruppe und das Gehäuseteil im gegenseitig montierten Zustand in der Weise zueinander angeordnet sind, dass bei Herausbewegtem Buchsenöffnungsstopfen aus der Buchsenöffnung das Buchsenbauteil von außerhalb des Gehäuseteils durch die Buchsenöffnung hindurch oder innerhalb der Buchsenöffnung erreichbar ist, **dadurch gekennzeichnet, dass** die Buchsenöffnung (3) neben einer Öffnung (5) für die Erreichbarkeit des mit der Buchsenöffnung (3) in Zusammenhang stehenden Buchsenbauteils (4) eine darüber hinausgehende Öffnung (9) aufweist mit einer Weite, die kleiner ist als eine Weite der für die Erreichbarkeit des Buchsenbauteils (4) vorgesehenen Öffnung (5), dass der Buchsenöffnungsstopfen (8) einen im montierten oder im montierten und handgehabten Zustand durch die hinausgehende Öffnung (9) hindurch ragenden Arm (10) aufweist, an dessen freiem Ende ein Sperrteil (11) in der Weise angebunden ist, dass das Sperrteil (11) nur durch die Öffnung (5) für die Erreichbarkeit des Buchsenbauteils (4) und nur solange diese Öffnung (5) vom Buchsenbauteil (4) durch noch nicht erfolgte Montage der Flachbaugruppe (6) mit diesem Buchsenbauteil (4) noch nicht belegt ist hindurch beförderbar ist.

2. Buchsenverschlusssystem nach Anspruch 1, **dadurch gekennzeichnet, dass** der Arm (10) und das Sperrteil (11) in der Weise zusammen und so zusammen mit dem übrigen Buchsenöffnungsstopfen (8) verbunden sind, dass im montierten Zustand von Flachbaugruppe (6), Gehäuseteil (1) und montiertem oder montiertem und handgehabtem Buchsenöffnungsstopfen (8) das Sperrteil (11) durch das Buchsenbauteil (4) zwangsweise in einer solchen Position gehalten ist, dass für das Sperrteil (11) mit dem damit verbundenen Arm (10) und dem damit wiederum verbundenen übrigen Buchsenöffnungsstopfen (8) eine Verschiebebewegung in einem vorgegebenen Ausmaß möglich ist.

3. Buchsenverschlusssystem nach Anspruch 1 oder 2, **dadurch gekennzeichnet, dass** das Sperrteil (11) kugelförmig ausgebildet ist mit einem Kugeldurchmesser größer als die Weite der über die für die Erreichbarkeit des Buchsenbauteils (4) vorgesehenen Öffnung (5) hinausgehenden Öffnung (9), aber kleiner ist als die Weite der für die Erreichbarkeit des Buchsenbauteils (4) vorgesehenen Öffnung (5).

4. Buchsenverschlusssystem nach Anspruch 1 oder 2, **dadurch gekennzeichnet, dass** das Sperrteil (11) als ein Quersteg ausgebildet ist, der in einer Längsposition zur für die Erreichbarkeit des Buchsenbauteils (4) vorgesehenen Öffnung (5) und zur zu dieser Öffnung (5) hinausgehenden Öffnung (9) ein Weitenmaß aufweist, das wenigstens kleiner ist als die Weite der für die Erreichbarkeit des Buchsenbauteils (4) vorgesehenen Öffnung (5), und der in einer Querposition zur für die Erreichbarkeit des Buchsenbauteils (4) vorgesehenen Öffnung (5) und zur zu dieser Öffnung (5) hinausgehenden Öffnung (9) ein Weitenmaß aufweist, das wenigstens größer ist als die Weite der über die Öffnung (5) für die Erreichbarkeit des Buchsenbauteils (4) hinausgehenden Öffnung (9).

5. Buchsenverschlusssystem nach einem der Ansprüche 2 bis 4, **dadurch gekennzeichnet, dass** für das Sperrteil (11) wenigstens in einer ersten Verschiebe-Endposition (12) von zwei für das Sperrteil (11) möglichen Verschiebe-Endpositionen (12; 13) eine wieder lösbare Rastposition (14) vorgesehen ist.

6. Buchsenverschlusssystem nach Anspruch 5, **dadurch gekennzeichnet, dass** die Rastposition (14) für das Sperrteil (11) wenigstens in derjenigen Verschiebe-Endposition (12) der für das Sperrteil (11) möglichen Verschiebe-Endpositionen (12; 13) vorgesehen ist, in der der Buchsenöffnungsstopfen (8) in einer maximal möglichen Weise aus der Buchsenöffnung (3) heraus bewegt ist.

7. Buchsenverschlusssystem nach Anspruch 6, **dadurch gekennzeichnet, dass** das Sperrteil (11) und die bei maximal möglichem heraus Bewegen des Buchsenöffnungsstopfens (8) aus der Buchsenöffnung (3) betroffene Rastposition (12) in der Weise aufeinander abgestimmt ausgebildet sind, dass das Sperrteil (11) für den Buchsenöffnungsstopfen (8) als eine Drehachse und die Rastposition (14) als ein Drehlager für das als Drehachse ausgebildete Sperrteil (11) ausgebildet sind.

## Geänderte Patentansprüche

### Geänderte Patentansprüche gemäss Regel 137(2) EPÜ.

**1.** Buchsenverschlusssystem, umfassend ein Gehäuseteil (1) mit einer Buchsenöffnung (3), weiter umfassend eine Flachbaugruppe (6) mit einem darauf montierten Buchsenbauteil (4), und umfassend einen zur Montage und zur Handhabung von außerhalb des Gehäuseteils (1) in die Buchsenöffnung (3) des Gehäuseteils (1) bei gleichzeitigem Verschließen der Buchsenöffnung (3) des Gehäuseteils (1) hinein platzierbaren Buchsenöffnungsstopfen (8), wobei die Flachbaugruppe (6) und das Gehäuseteil (1) im gegenseitig montierten Zustand in der Weise zueinander angeordnet sind, dass bei Herausbewegtem Buchsenöffnungsstopfen (8) aus der Buchsenöffnung (3) das Buchsenbauteil (4) von außerhalb des Gehäuseteils (1) durch die Buchsenöffnung (3) hindurch oder innerhalb der Buchsenöffnung (3) erreichbar ist, **dadurch gekennzeichnet, dass** die Buchsenöffnung (3) neben einer Öffnung (5) für die Erreichbarkeit des mit der Buchsenöffnung (3) in Zusammenhang stehenden Buchsenbauteils (4) eine darüber hinausgehende Öffnung (9) aufweist mit einer Weite, die kleiner ist als eine Weite der für die Erreichbarkeit des Buchsenbauteils (4) vorgesehenen Öffnung (5), dass der Buchsenöffnungsstopfen (8) einen im montierten oder im montierten und handgehabten Zustand durch die hinausgehende Öffnung (9) hindurch ragenden Arm (10) aufweist, an dessen freiem Ende ein Sperrteil (11) in der Weise angebunden ist, dass das Sperrteil (11) nur durch die Öffnung (5) für die Erreichbarkeit des Buchsenbauteils (4) und nur solange diese Öffnung (5) vom Buchsenbauteil (4) durch noch nicht erfolgte Montage der Flachbaugruppe (6) mit diesem Buchsenbauteil (4) noch nicht belegt ist hindurch beförderbar ist.

**2.** Buchsenverschlusssystem nach Anspruch 1, **dadurch gekennzeichnet, dass** der Arm (10) und das Sperrteil (11) in der Weise zusammen und so zusammen mit dem übrigen Buchsenöffnungsstopfen (8) verbunden sind, dass im montierten Zustand von Flachbaugruppe (6), Gehäuseteil (1) und montiertem oder montiertem und handgehabtem Buchsenöffnungsstopfen (8) das Sperrteil (11) durch das Buchsenbauteil (4) zwangsweise in einer solchen Position gehalten ist, dass für das Sperrteil (11) mit dem damit verbundenen Arm (10) und dem damit wiederum verbundenen übrigen Buchsenöffnungsstopfen (8) eine Verschiebebewegung in einem vorgegebenen Ausmaß möglich ist.

**3.** Buchsenverschlusssystem nach Anspruch 1 oder 2, **dadurch gekennzeichnet, dass** das Sperrteil (11) kugelförmig ausgebildet ist mit einem Kugeldurchmesser größer als die Weite der über die für die Erreichbarkeit des Buchsenbauteils (4) vorgesehenen Öffnung (5) hinausgehenden Öffnung (9), aber kleiner ist als die Weite der für die Erreichbarkeit des Buchsenbauteils (4) vorgesehenen Öffnung (5).

**4.** Buchsenverschlusssystem nach Anspruch 1 oder 2, **dadurch gekennzeichnet, dass** das Sperrteil (11) als ein Quersteg ausgebildet ist, der in einer Längsposition zur für die Erreichbarkeit des Buchsenbauteils (4) vorgesehenen Öffnung (5) und zur zu dieser Öffnung (5) hinausgehenden Öffnung (9) ein Weitenmaß aufweist, das wenigstens kleiner ist als die Weite der für die Erreichbarkeit des Buchsenbauteils (4) vorgesehenen Öffnung (5), und der in einer Querposition zur für die Erreichbarkeit des Buchsenbauteils (4) vorgesehenen Öffnung (5) und zur zu dieser Öffnung (5) hinausgehenden Öffnung (9) ein Weitenmaß aufweist, das wenigstens größer ist als die Weite der über die Öffnung (5) für die Erreichbarkeit des Buchsenbauteils (4) hinausgehenden Öffnung (9).

**5.** Buchsenverschlusssystem nach einem der Ansprüche 2 bis 4, **dadurch gekennzeichnet, dass** für das Sperrteil (11) wenigstens in einer ersten Verschiebe-Endposition (12) von zwei für das Sperrteil (11) möglichen Verschiebe-Endpositionen (12; 13) eine wieder lösbare Rastposition (14) vorgesehen ist.

**6.** Buchsenverschlusssystem nach Anspruch 5, **dadurch gekennzeichnet, dass** die Rastposition (14) für das Sperrteil (11) wenigstens in derjenigen Verschiebe-Endposition (12) der für das Sperrteil (11) möglichen Verschiebe-Endpositionen (12; 13) vorgesehen ist, in der der Buchsenöffnungsstopfen (8) in einer maximal möglichen Weise aus der Buchsenöffnung (3) heraus bewegt ist.

**7.** Buchsenverschlusssystem nach Anspruch 6, **dadurch gekennzeichnet, dass** das Sperrteil (11) und die bei maximal möglichem heraus Bewegen des Buchsenöffnungsstopfens (8) aus der Buchsenöffnung (3) betroffene Rastposition (12) in der Weise aufeinander abgestimmt ausgebildet sind, dass das Sperrteil (11) für den Buchsenöffnungsstopfen (8) als eine Drehachse und die Rastposition (14) als ein Drehlager für das als Drehachse ausgebildete Sperrteil (11) ausgebildet sind.
